# EUROPÄISCHE PATENTSCHRIFT

(11) **EP 3 545 799 B1**
(45) Veröffentlichungstag und Bekanntmachung des Hinweises auf die Patenterteilung: **27.12.2023**
(21) Anmeldenummer: 19000186.7
(22) Anmeldetag: 30.07.2013
(51) Int. Cl.: A47F 9/04, A47F 1/06, G07F 11/14

(54) **KASSENTISCH MIT EINER INTEGRIERTEN WARENAUSGABEVORRICHTUNG**
CHECKOUT COUNTER WITH INTEGRATED GOODS DISPENSING DEVICE
CAISSE DE SORTIE AVEC UN DISPOSITIF DISTRIBUTEUR DE MARCHANDISES INTÉGRÉ

(30) Priorität: 03.08.2012 DE 102012107120
(43) Veröffentlichungstag der Anmeldung: 02.10.2019
(62) Teilanmeldung aus: 13759429.7
(73) Patentinhaber: HARTING Systems GmbH, 32339 Espelkamp (DE)
(72) Erfinder: Dreyer, Ulrich, 32351 Stemwede (DE); Adam, Harald, 32369 Rahden - Tonnenheide (DE); Faust, Paul, 32339 Espelkamp (DE)
(74) Vertreter: Dr. Träger & Strautmann PAe PartG mbB

(56) Entgegenhaltungen:
- EP-A2- 1 380 238
- DE-U1- 29 508 506
- GB-A- 2 263 474
- US-A- 5 813 569

## Beschreibung

Die Erfindung betrifft einen Kassentisch mit einer integrierten Warenausgabevorrichtung.

Derartige Kassentische werden in Verkaufsräumen von Warenhäusern, beispielsweise von Supermärkten, eingesetzt.

Bekannte Kassentische sind in der Regel zusätzlich mit Warenregalen für so genannte Impulsartikel und Tabakwaren ausgestattet. Diese Artikel sollen den Kunden zu einem spontanen Kauf anregen.

Die Warenregale verwenden Stauraum oberhalb des Warenvorläufbandes. Die im Warenregal befindlichen Waren sind außerdem diebstahlgefährdet.

Die US 5,813,569 A zeigt mehrere nebeneinander angeordnete Warenschächte, in denen Zigarettenschachteln angeordnet sind, die vor einem Zahltresen angeordnet sind.

Die DE 295 08 506 U1 zeigt einen Verkaufsständer für Tabakerzeugnisse für SB-Läden oder dgl., der vorzugsweise hinter dem Transportband der Kasse angeordnet ist und der aus einen Rahmen besteht.

Die EP 1 380 238 A2 zeigt einen Vorratsbehälter für verschiedene, nach Wahl entnehmbare Artikel, zum Beispiel Konsumartikel wie Zigarettenstangen, Zigarettenschachteln, etc.

Die GB 2 263 474 A zeigt einen Ausgabeschacht für Zigarettenschachten, die innerhalb des Schachts übereinanderliegend gelagert sind.

Die Aufgabe der Erfindung besteht darin, einen Kassentisch mit einer sicheren und zuverlässige Warenausgabevorrichtung vorzuschlagen.

Die Aufgabe wird durch den Gegenstand des Anspruchs 1 gelöst.

Vorteilhafte Ausgestaltungen der Erfindung sind in den Unteransprüchen angegeben.

Die hier vorgeschlagene Warenausgebevorrichtung umfasst eine Vielzahl von einzelnen Warenschächten. Jeder Warenschacht hat im Wesentlichen eine quaderförmige Gestalt und umfasst eine bewegliche Bodenplatte, die in Längsrichtung des Schachts verschiebbar ist. Auf der Bodenplatte sind die einzelnen Waren, übereinanderliegend, angeordnet.

Der Warenschacht mündet in einen Warenausgabebereich, der über eine Klappe zugänglich ist. Aus dem Warenausgabebereich können die im Warenschacht befindlichen Waren nacheinander entnommen werden. Die Klappe ist schwenkbar gelagert. Beim Schwenken der Klappe wird eine einzelne Ware von selbiger erfasst und aus den Warenausgabebereich geschoben, so dass ein Kunde die Ware entnehmen kann.

Wie bereits oben erwähnt, hat der Warenschacht eine quaderförmige Gestalt und umfasst eine innen liegende, in Richtung des Warenausgabebereichs verschiebbare Bodenplatte.

An der Bodenplatte ist am Ende eine Feder, vorzugsweise eine Spiralfeder, befestigt. Das andere Ende der Feder ist am Warenschacht in der Nähe des Warenausgabereichs befestigt, wodurch die Bodenplatte eine Kraft in Richtung des Warenausgabebereichs erfährt. Da die einzelnen Waren auf der Bodenplatte gestapelt sind, erfahren diese ebenfalls eine Kraft in Richtung des Warenausgabebereichs. Ein unkontrolliertes Hinausschieben der einzelnen Waren wird durch die verschließende Klappe verhindert.

Die Klappe, die den Warenausgabebereich verschließt, ist aus einem Flachstück gebildet ist, dessen Enden zueinander hingebogen sind, so dass die Klappe im Wesentlichen die Form eines Halbzylinders besitzt. An einem Ende der Klappe ist ein Griff angeformt, über welchen der Kunde die Klappe aufbeziehungsweise herausschwenken kann.

Beim Herausschwenken greift das andere Ende der Klappe hinter eine Ware und schiebt diese aus den Warenausgabebereich hinaus zum Kunden. Gleichzeitig wird die Mantelfläche der halbzylinderförmigen Klappe über eine darunter befindliche (neue) Ware geführt, wodurch verhindert wird, dass diese in den Warenausgabebereich vorrückt, bevor die Klappe selbständig wieder hineinschwenkt oder hineingeschwenkt wird.

Die Warenausgebevorrichtung ist in einen Kassentisch eines Warenhauses integriert. Dadurch wird der knappe Stauraum im Kassenbereich, d.h. der Stauraum unterhalb und hinter dem Warenförderband, optimal ausgenutzt.

Erfindungsgemäß ist die Warenausgebevorrichtung mit einem Warenautomat zur Ausgabe von Tabakwaren kombiniert. Ein geeigneter Tabakwarenautomat ist beispielsweise aus der WO 2011088841 A1 bekannt. Ein solcher Tabakwarenautomat ist ebenfalls in den Kassentisch eines Warenhauses integrierbar.

Da es sich zum Beispiel bei Tabakwaren um besonders diebstahlgefährdete Artikel handelt, ist es vorteilhaft, wenn die Warenausgebevorrichtung über ein Bedienfeld des Tabakwarenautomaten bedienbar ist. So kann der Zugriff auf die Tabakdosen von einer Kassierperson des Warenhauses kontrolliert werden. Um anzuzeigen, wie viele Waren noch in einem einzelnen Warenschacht vorhanden sind, kann in der Nähe des Warenausgabebereichs ein Zählwerk angebracht sein, dass die Zahl der im Schacht befindlichen Waren anzeigt. Das Zählwerk kann mechanisch oder digital ausgeführt sein. Eine mechanische Version bietet sich an, wenn man die Warenausgabevorrichtung unabhängig vom Stromnetz betreiben möchte. Da die Warenausgabefunktion rein mechanisch funktioniert, ist dies durchaus möglich. Dadurch ist die Warenausgabevorrichtung außerdem besonders umweltfreundlich.

Die den Warenausgabebereich verschließende Klappe ist vorzugsweise durchsichtig ausgestaltet. Dadurch kann der Kunde die Ware direkt sehen und entsprechend auswählen. Die einzelnen Warenausgabebereiche müssen dadurch nicht mit dem Warennamen beschriftet werden und können wahlweise mit unterschiedlichen Waren bestückt werden ohne eine Beschriftung ändern oder anpassen zu müssen. Vorzugsweise ist die durchsichtige Klappe aus Polycarbonat hergestellt. Dadurch wird die Klappe stabil und kratzfest ausgestaltet. Aber auch Verbundglas oder andere durchsichtige Materialien sind durchaus geeignet. Insbesondere bei Tabakwaren bietet sich eine derartige Warenpräsentation an, da sich das Verpackungsdesign oft ändert.

Im Folgenden wird kurz der Betrieb der Warenausgabevorrichtung beschrieben:
In dem Warenschacht der Warenausgabevorrichtung können einzelne Waren, übereinandergestapelt, gespeichert werden. Dazu werden die einzelnen Waren auf die Bodenplatte des Schachts gelegt und entgegen der Federkraft in den Schacht hineingedrückt. Zuvor ist dazu die Klappe aus den Warenausgabebereich herauszuschwenken und beim Einschieben der Waren wieder hereinzuschwenken, damit die Bodenplatte von der Mantelfläche der Klappe freigegeben ist.. Dieser Vorgang wird wiederholt bis der Warenschacht voll ist. Der Befüllvorgang wird quasi invers zur Warenentnahme ausgeführt.

Ein Kunde fasst den Griff der Klappe und schwenkt diese vom Warenausgabebereich weg (Herausschwenken). Dadurch wird die im Warenschacht oben aufliegende Ware aus den Warenausgabebereich hinausgeschoben. Die Mantelfläche der Klappe rollt über die darunterliegende, nächste Ware ab und verhindert dadurch das Nachrücken dieser Ware in den Warenausgabebereich. Der Kunde nimmt die Ware in Empfang und lässt die Klappe los, wodurch diese automatisch zurückschwenkt, beispielsweise durch Federwirkung. Die Mantelfläche verschwindet von der sich in Wartestellung befindlichen Ware, so dass diese in den Warenausgabebereich nachrückt.

Alternativ zum Loslassen, der Klappe kann der Kunde die Klappe auch zum Warenausgabebereich zurückschwenken, wodurch das oben beschriebene Nachrücken einer Ware in den Warenausgabebereich ebenfalls erfolgt.

Bei einer alternativen Ausführungsform der Warenausgabevorrichtung sind die Längsseiten des Warenschachtes in Richtung des Warenausgabebereichs nach innen gebogen und fungieren als Rückhalteelemente für die durch die Federkraft nach oben strebenden Waren. Der Kunde kann die Ware aus dieser Position nacheinander entnehmen. Ist eine Klappe vorgesehen, kann der Kunde nach dem Öffnen der Klappe eine Ware entnehmen.

Die darunter befindliche Ware rückt in den Warenausgabebereich nach und wird wieder durch die Rückhalteelemente gebremst. Der Befüllvorgang erfolgt hier wieder umgekehrt zur Entnahme.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Warenausgabebereichs mit geschlossener Klappe,
- Fig. 2: eine perspektivische Darstellung eines Warenausgabebereichs mit geöffneter Klappe,
- Fig. 3: eine perspektivische Ansicht der Federfunktion im Warenschacht,
- Fig. 4a+b: eine perspektivische Ansicht einerweiteren Ausführungsform des Warenschachtes und
- Fig. 5: eine perspektivische Darstellung eines Kassentisches eines Warenhauses mit integrierter Warenausgabevorrichtung.

Die Figur 1 zeigt den Warenausgabereich 2 einer Warenausgabevorrichtung 1. Der Warenausgabebereich 2 ist über eine durchsichtige Klappe 3 verschlossen. Im Warenausgabebereich 2 befindet sich eine im Warenschacht oben aufliegende Ware 4 in Wartestellung zur Ausgabe.

In Figur 2 ist gezeigt welche Funktion die Klappe 3 bei der Warenausgabe einnimmt. Die Klappe besteht in diesem Ausführungsbeispiel aus einer 2 mm starken, durchsichtigen Polycarbonatplatte, die eine ggebogene Form besitzt. Im Wesentlichen hat die gebogene Form die Gestalt eines Halbzylinders mit einer äußeren Mantelfläche 8. Das eine Ende der Klappe 3 bildet eine Kante 6, dessen Funktion weiter unten näher beschrieben wird. Am anderen Ende ist ein Griff 7 für den Kunden angeformt, der in diesem Ausführungsbeispiel als bogenförmige Ausnehmung in der Mantelfläche 8 ausgestaltet ist.

Durch Herausschwenken der Klappe 3 durch die Hand 5 eines Kunden, wird die Ware 4 durch die Kante 6 aus den Warenausgabebereich 2 hinausgeschoben. Durch die Schwenkbewegung. der Klappe 3 wird die Mantelfläche 8 über die unter der ausgegebenen Ware 4 befindlichen Ware 4' geführt, wodurch ein direktes Nachrücken einer neuen Ware 4' in den Warenausgabereich 2 verhindert wird. Erst wenn die Klappe 3 wieder in den Warenausgabebereich 2 hineingeschwenkt wird, kann die neue Ware 4' nachrücken.

In Figur 3 ist eine perspektivische Ansicht eines Warenschachtes 10 zu sehen. Der Schacht hat im Wesentlichen eine quaderförmige Gestalt, wobei an den Schmalseiten jeweils ein Schlitz 9 eingebracht ist, durch die ein Befestigungselement 11 ragt, dass mit einer Bodenplatte (hier nicht zu sehen) verbunden ist, auf welcher die einzelnen Waren übereinandergestapelt werden. Im oberen Bereich der Warenausgabe ist an den Schmalseiten ebenfalls ein Befestigungselement 12 vorgesehen. Zwischen den Befestigungselementen 11 und 12 ist eine Spiralfeder 13 gespannt. Durch die Spiralfeder greift an der Bodenplatte eine Kraft an, die in Richtung des Warenausgabebereichs 2 - also entgegen der Schwerkraft - wirkt.

Die Figuren 4a+b zeigen eine alternative Ausführungsform eines Warenschachtes 10 der Warenausgabevorrichtung 1. Statt der Schmalseiten ist hier die Rückseite des Warenschachtes 10 mit einem Schlitz 9 versehen, durch I welchen das Befestigungselement 11 der Bodenplatte 14 nach außen ragt. Im oberen Bereich der Rückseite des Warenschachtes 10 ist ein weiteres Befestigungselement 12 ortsfest angebracht. An den Befestigungselementen 11, 12 ist eine Spiralfeder 13 angebracht, die die Bodenplatte 14 zum Warenausgabebereich 2 zieht.

In dieser alternativen Ausführungsform wird der Warenausgabebereich 2 durch Blechkanten 15 begrenzt. Die Waren 4 können nicht über diese Kanten 15 hinaus durch die Feder 13 nach oben gedrückt werden.

In Figur 5 ist ein erfindungsgemäßer Kassentisch mit einer intergrierten Warenausgabevorrichtung 1 zu sehen, die in den Kassentisch 16 eines Warenhauses integriert ist. Hier sind eine Vielzahl von einzelnen Warenschächten 10 neben- und hintereinander angeordnet. Neben den Warenausgabevorrichtungen 1 ist ein Warenautomat zur Ausgabe von Tabakwaren angeordnet, der beispielsweise aus der EP 1860621 B1 bekannt ist.

Die einzelnen Tabakwaren können über das Bedienfeld 17 angefordert werden.

Es ist vorteilhaft, wenn auch die einzelnen Warenausgabevorrichtungen 1 über das Bedienfeld 17 des Warenautomaten für Tabakwaren bedienbar sind.

Beispielsweise könnten an der Innenwand der einzelnen Warenschächte 10 Bolzen vorhanden sein, die als Auswerfer für die einzelnen Waren 4 dienen. Jeder Bolzen könnte über eine Taste auf dem Bedienfeld 17 angesteuert werden. Da in den einzelnen Warenausgabevorrichtungen 1 unterschiedliche Waren 4, beispielsweise unterschiedliche Tabaksorten in Dosen und/oder Beuteln, gespeichert sind, könnte diese mit einer so genannten Piktogrammtaste auf dem Bedienfeld verknüpft sein. Die angeforderten Waren 4 würden dann direkt auf das Transportband 18 des 10 Kassentisches 16 ausgeworfen. Ein Verschließen der einzelnen Warenausgabebereiche 2 über Klappen 3 wäre nicht mehr notwendig.

**BEZUGSZEICHENLISTE**

| | | | |
|---|---|---|---|
| 1 | Warenausgabevorrichtung | 11. | Befestigungselement |
| 2 | Warenausgabebereich | 12. | Befestigungselement |
| 3 | Klappe | 13. | Spiralfeder |
| 4 | Ware | 14. | Bodenplatte |
| 5 | Hand | 15. | Blechkanten |
| 6 | Kante | 16. | Kassentisch |
| 7 | Griff | 17. | Bedienfeld |
| 8 | Mantelfläche | 18. | Transportband |
| 9 | Schlitz | | |
| 10 | Warenschacht | | |

## Patentansprüche

1. Kassentisch (16) mit einem Transportband (18) und mit einer integrierten Warenausgabevorrichtung (1), die einen Stauraum unterhalb und hinter dem Transportband (18) nutzt und einem integrierten Warenautomaten,
• wobei der Warenautomat zur Ausgabe von Tabakwaren vorgesehen ist und neben der Warenausgabevorrichtung (1) angeordnet ist,
• wobei die Warenausgabevorrichtung (1) aus einer Vielzahl von einzelnen Warenschächten (10) besteht, die neben- und hintereinander angeordnet sind, wobei in den Warenschächten (10) jeweils einzelne Waren (4), übereinander anordenbar, gelagert sind,
• wobei jeder Warenschacht (10) einen Warenausgabebereich (2) umfasst, aus welchem die einzelnen Waren (4) nacheinander entnehmbar sind,
**wobei**
• jeder Warenschacht (10) eine quaderförmige Gestalt besitzt und eine innen liegende, in Richtung des Warenausgabebereichs (2) verschiebbare Bodenplatte (14) umfasst,
• wobei die Waren (4) übereinandergestapelt auf der Bodenplatte (14) anordenbar sind
• und wobei die Bodenplatte (14) mit einer Feder (13) wirkverbunden ist wodurch die Bodenplatte (14) eine Kraft in Richtung des Warenausgabebereichs (2) erfährt
• und wobei jeder Warenschacht (10) zumindest ein Rückhalteelement (15) für die oben befindliche Ware (4) aufweist.

2. Kassentisch (16) mit einer integrierten Warenausgabevorrichtung (1) nach Anspruch 1,
**dadurch gekennzeichnet,**
**dass** der Warenausgabebereich (2) über eine Klappe (3) zugänglich ist
**und dass** die Klappe (3) schwenkbar gelagert ist.

3. Kassentisch (16) mit einer integrierten Warenausgabevorrichtung (1) nach einem der vorstehenden Ansprüche,
**dadurch gekennzeichnet, dass**
die von der Feder (13) ausgeübte Kraft in entgegengesetzter Richtung zur Schwerkraft gerichtet ist.

4. Kassentisch (16) mit einer integrierten Warenausgabevorrichtung (1) nach einem der vorstehenden Ansprüche,
**dadurch gekennzeichnet, dass**
• die Klappe (3) aus einem Flachstück gebildet ist, dessen Enden zueinander hin gebogen sind, so dass die Klappe (3) im Wesentlichen die Form eines Halbzylinders besitzt,
• wobei an einem Ende ein Griff (7) zum Herausschwenken der Klappe (3) angeformt ist und das andere Ende zum Herausschieben der Ware (4) aus den Warenausgabebereich (2) vorgesehen ist
• und wobei die Mantelfläche (8) des Halbzylinders ein Hineinschieben einer neuen Ware (4) in den Warenausgabebereich (2) verhindert.

5. Kassentisch (16) mit einer integrierten Warenausgabevorrichtung (1) nach einem der vorstehenden Ansprüche,
**dadurch gekennzeichnet, dass**
die Waren (4) eine zylinderförmige Form besitzen.

6. Kassentisch (16) mit einer integrierten Warenausgabevorrichtung (1) nach einem der vorstehenden Ansprüche,
**dadurch gekennzeichnet, dass**
jeder Warenschacht (10) ein Zählwerk aufweist, dass die Zahl der noch im Warenschacht (10) befindlichen Waren anzeigt.

## Claims

1. Checkout counter (16) with a conveyor belt (18), and with an integrated item-dispensing apparatus (1), which uses a storage space below and behind the conveyor belt (18), and an integrated vending machine,
- wherein the vending machine is intended for dispensing of tobacco products and is arranged next to the item-dispensing apparatus (1),
- wherein the item-dispensing apparatus (1) consists of a multiplicity of individual item shafts (10) which are arranged one next to the other and one behind the other, wherein, in the item shafts (10), in each case individual items (4) are stored so as to be arrangeable one above the other,
- wherein each item shaft (10) comprises an item-dispensing region (2) from which the individual items (4) are removable one after the other,
**wherein**
- each item shaft (10) is of cuboidal configuration and comprises an inner baseplate (14) which is displaceable in the direction of the item-dispensing region (2),
- wherein the items (4) are arrangeable on the base plate (14) stacked one above the other,
- and wherein the baseplate (14) is operatively connected to a spring (13), whereby the baseplate (14) is subjected to a force in the direction of the item-dispensing region (2),
- and wherein each item shaft (10) has at least one retaining element (15) for the item (4) situated at the top.

2. Checkout counter (16) with an integrated item-dispensing apparatus (1) according to Claim 1,
**characterized in that**
the item-dispensing region (2) is accessible via a flap (3),
**and in that** the flap (3) is pivotably mounted.

3. Checkout counter (16) with an integrated item-dispensing apparatus (1) according to either of the preceding claims,
**characterized in that**
the force exerted by the spring (13) is directed opposite to the force of gravity.

4. Checkout counter (16) with an integrated item-dispensing apparatus (1) according to one of the preceding claims,
**characterized in that**
- the flap (3) is formed from a flat piece whose ends are bent towards one another such that the flap (3) substantially has the shape of a half-cylinder,
- wherein a handle (7) for pivoting the flap (3) outwards is formed at one end and the other end is intended for pushing the item (4) out of the item-dispensing region (2),
- and wherein the lateral surface (8) of the half-cylinder prevents a new item (4) from being pushed into the item-dispensing region (2).

5. Checkout counter (16) with an integrated item-dispensing apparatus (1) according to one of the preceding claims,
**characterized in that**
the items (4) have a cylindrical shape.

6. Checkout counter (16) with an integrated item-dispensing apparatus (1) according to one of the preceding claims,
**characterized in that**
each item shaft (10) has a counting mechanism which indicates the number of items still situated in the item shaft (10).

## Revendications

1. Comptoir de caisse (16) comprenant une bande transporteuse (18) et comprenant un dispositif de délivrance de marchandises (1) intégré, qui utilise un espace de rangement au-dessous et derrière la bande transporteuse (18) et un distributeur automatique,
- le distributeur automatique étant conçu pour délivrer des produits du tabac et étant disposé à côté du dispositif de délivrance de marchandises (1),
- le dispositif de délivrance de marchandises (1) se composant d'une pluralité de casiers à marchandises (10) individuels qui sont disposés les uns à côté des autres et les uns derrière les autres, des marchandises (4) individuelles, qui peuvent respectivement être disposées les unes au-dessus des autres, étant logées dans les casiers à marchandises (10),
- chaque casier à marchandises (10) comportant une zone de délivrance de marchandises (2) depuis laquelle les marchandises individuelles (4) peuvent être prélevées l'une après l'autre,
**dans lequel**
- chaque casier à marchandises (10) possédant une forme parallélépipédique et comportant une plaque de fond (14) coulissante en direction de la zone de délivrance de marchandises (2),
- les marchandises (4) pouvant être disposées empilées les unes au-dessus des autres sur la plaque de fond (14)
- et la plaque de fond (14) étant en liaison fonctionnelle avec un ressort (13), moyennant quoi la plaque de fond (14) subit une force en direction de la zone de délivrance de marchandises (2),
- et chaque casier à marchandises (10) possédant au moins un élément de retenue (15) pour la marchandise (4) qui se trouve au-dessus.

2. Comptoir de caisse (16) comprenant un dispositif de délivrance de marchandises (1) intégré selon la revendication 1,
**caractérisé en ce que**
la zone de délivrance de marchandises (2) est accessible par le biais d'une trappe (3),
**et en ce que** la trappe (3) est logée pivotant.

3. Comptoir de caisse (16) comprenant un dispositif de délivrance de marchandises (1) intégré selon l'une des revendications précédentes,
**caractérisé en ce que**
la force exercée par le ressort (13) est dirigée en sens inverse de la gravité.

4. Comptoir de caisse (16) comprenant un dispositif de délivrance de marchandises (1) intégré selon l'une des revendications précédentes,
**caractérisé en ce que**
- la trappe (3) se compose d'une pièce plate dont les extrémités sont courbées l'une vers l'autre, de sorte que la trappe (3) possède sensiblement la forme d'un demi-cylindre,
- une poignée (7) servant à faire pivoter la trappe (3) vers l'extérieur étant façonnée à une extrémité et l'autre extrémité étant prévue pour extraire la marchandise (4) de la zone de délivrance de marchandises (2)
- et l'enveloppe (8) du demi-cylindre empêchant une insertion d'une nouvelle marchandise (4) dans la zone de délivrance de marchandises (2).

5. Comptoir de caisse (16) comprenant un dispositif de délivrance de marchandises (1) intégré selon l'une des revendications précédentes,
**caractérisé en ce que**
les marchandises (4) possèdent une forme cylindrique.

6. Comptoir de caisse (16) comprenant un dispositif de délivrance de marchandises (1) intégré selon l'une des revendications précédentes,
**caractérisé en ce que**
chaque casier à marchandises (10) possède un compteur qui indique le nombre de marchandises encore présentes dans le casier à marchandises (10).
